# EUROPÄISCHE PATENTSCHRIFT

(11) **EP 2 491 565 B1**
(45) Veröffentlichungstag und Bekanntmachung des Hinweises auf die Patenterteilung: **29.07.2015**
(21) Anmeldenummer: 10779222.8
(22) Anmeldetag: 14.10.2010
(51) Int. Cl.: H01F 7/121, H01F 7/16

(54) **MONOSTABILE ELEKTROMAGNETISCHE AKTUATORVORRICHTUNG**
MONOSTABLE ELECTROMAGNETIC ACTUATOR DEVICE
DISPOSITIF ACTIONNEUR ÉLECTROMAGNÉTIQUE MONOSTABLE

(30) Priorität: 20.10.2009 DE 202009014192 U
(43) Veröffentlichungstag der Anmeldung: 29.08.2012
(73) Patentinhaber: Eto Magnetic GmbH, 78333 Stockach (DE)
(72) Erfinder: SCHIEPP, Thomas, 78606 Seitingen-Oberflacht (DE)
(74) Vertreter: Behrmann, Niels
(86) Internationale Anmeldenummer: PCT/EP2010/006282
(87) Internationale Veröffentlichungsnummer: WO 2011/047801

(56) Entgegenhaltungen:
- EP-A1- 0 867 898
- WO-A1-03/030188
- DE-A1- 10 207 828

## Beschreibung

Die vorliegende Erfindung betrifft eine monostabile elektromagnetische Aktuatorvorrichtung nach dem Oberbegriff des Hauptanspruchs.

Derartige Vorrichtungen sind zum Realisieren verschiedener Stell- und Schaltfunktionen allgemein bekannt, wobei insbesondere eine Ventilsteuerung oder Nockenwellenverstellung mit einer derartigen Aktuatorvorrichtung realisiert wurde.

Für derartige Stell- bzw. Steueraufgaben besteht das generelle Problem eines Zusammenhangs zwischen einer jeweils vorhandenen Drucksituation und einem Querschnitt, welcher etwa zur Ventilsteuerung gesperrt oder geöffnet werden muss. Insbesondere wenn Querschnitte - aufgabenbedingt - groß werden, stellt dies beträchtliche Anforderungen an die Magnetkraft, die sich entsprechend vergrößern muss. Soll zudem in einem speziellen Anwendungsfall - etwa einem Sekundärluftventil eines Kraftfahrzeugs zum Einleiten zusätzlicher Frischluft in einen Abgastrakt, z. B. während eines Kaltstarts - diese Funktionalität in einem sehr kleinen Bauraum erfolgen, ist mit bekannten Lösungen über die gesamte Kraft-Weg-Kennlinie eine Magnetkraft von praktisch nicht mehr als 20 N zu realisieren. Allerdings bringt gerade der beschriebene Anwendungsfall das Erfordernis, eine höhere Verschlusskraft für das Ventil zu realisieren, typischerweise mindestens 30 N, gegen welche der Aktuator arbeiten muss.

Weiter verkompliziert wird diese Aufgabe durch Einbau- bzw. Betriebsbedingungen vor Ort, da typischerweise im Betrieb das Ventil durch Ruß oder Öl verklebt wird. Diese Ablagerungen erfordern dann insbesondere in der Anfangsphase der Ventilbewegung eine weiter deutlich erhöhte Kraft, um die so vorhandene, unerwünschte Haftwirkung zu überwinden.

Aus dem Stand der Technik ist es dabei bekannt, insbesondere hohe Anfangskräfte durch den sogenannten Platteneffekt, zu realisieren, so dass insbesondere eine - unerwünschte - Haftwirkung überwunden werden kann. Derartige Vorgehensweisen besitzen jedoch den Nachteil, dass der Kraftverlauf entlang der weiteren Kraft-Weg-Kennlinie stark abfällt, so dass insbesondere bei hohen Druckdichtigkeit-Erfordernissen eine zuverlässige Dichtwirkung nicht gewährleistet werden kann.

Aus der EP 0 867 898 A1 ist eine monostabile elektromagnetische Aktuatorvorrichtung bekannt, mit einer zum Durchführen eines Stellvorgangs als Reaktion auf eine Bestromung einer stationären Spulenvorrichtung antreibbaren Ankereinheit mit einer ansitzenden Ankerstößeleinheit, welche axial mehrteilig ausgebildet ist, wobei ein erster Ankerstößelabschnitt und ein zweiter Ankerstößelabschnitt und ein zweiter Ankerstößelabschnitt mittels eines auf Zug belastbaren Kraftspeichers axial zueinander beweglich gekoppelt sind. Zum weiteren Stand der Technik wird verwiesen auf die DE 102 07 828 A1.

Aufgabe der vorliegenden Erfindung ist es daher, eine monostabile elektromagnetische Aktuatorvorrichtung, insbesondere Schaltaktuatorvorrichtung zur Verwendung im Zusammenhang mit einem Ventil, nach dem Oberbegriff des Hauptanspruchs im Hinblick auf eine erreichbare magnetische Stellkraft, Einfachheit des Aufbaus, eine Dichtwirkung unter Druckbeaufschlagung sowie Unempfindlichkeit gegenüber Maß- und Einbautoleranzen zu verbessern, dabei insbesondere eine solche gattungsgemäße Vorrichtung auch für belastete Umgebungsbedingungen wie etwa eine Verschmutzung und Ablagerung durch Ruß oder Öl geeignet zu machen.

Die Aufgabe wird durch die monostabile elektromagnetische Aktuatorvorrichtung mit den Merkmalen des Hauptanspruchs, des unabhängigen Anspruchs 10 sowie durch die Verwendung mit den Merkmalen des unabhängigen Anspruchs 12 gelöst; vorteilhafte Weiterbildungen der Erfindung sind in den Unteransprüchen beschrieben.

In erfindungsgemäß vorteilhafter Weise ist zunächst die Ankereinheit so vorgesehen und ausgebildet, dass sie als Reaktion auf die Bestromung der stationären Spulenvorrichtung mittels magnetischer Abstoßung aus einer ersten, stromlos stabilen Anschlagposition in eine zweite, stromlos instabile Position bewegt werden kann. Vorteilhaft ermöglicht es die Ausgestaltung der Ankereinheit mittels einer - typischerweise scheibenförmigen - Permanentmagneteinheit, weiterbildungsgemäß mit mindestens einer benachbarten Polscheibe vorgesehen, dass die Ankereinheit damit in der ersten Anschlagposition stabil an einem dort vorgesehenen Kernabschnitt haften kann, wobei sehr hohe Kräfte - typischerweise 80 N oder höher - erzielbar sind. Dies führt vorteilhaft dazu, dass selbst eine extreme Druckbelastung des Ankers ein sicheres Verschließen - in dieser ersten Anschlagposition - gewährleistet.

Zusätzlich erfindungsgemäß ist vorgesehen, dass die Ankerstößeleinheit in axialer Richtung mehrteilig ausgebildet ist, wobei ein erster Ankerstößelabschnitt - welcher typischerweise fest am Permanentmagnetabschnitt der Ankereinheit ansitzt - über eine Zugfeder oder dergleichen auf Zug belastbaren Kraftspeicher axial beweglich mit dem zweiten Ankerstößelabschnitt verbunden ist, und wobei dann der zweite Ankerstößelabschnitt, endseitig mit einem Ventilteller oder dergleichen Dichtelement versehen, bei Zugbelastung und in der ersten Anschlagposition in geeigneter Weise den Ventilverschluss vornimmt.

Die erfindungsgemäß vorteilhafte Ausgestaltung der Verbindung des zweiten Ankerstößelabschnitts - entsprechend einem unteren Ventilteil - und dem ersten Ankerstößelabschnitt bewirkt vorteilhaft, dass ein Spielausgleich zwischen den Stößeln erfolgen kann, insbesondere auf diese Weise axialer Versatz, Spiel oder dergleichen Einbau- bzw. Fertigungstoleranzen elegant und einfach ausgeglichen werden, da beide Ankerstößelabschnitte nicht genau axial fluchten müssen. Auch bietet diese Konfiguration ideale Voraussetzungen für einen Einsatz unter Verschleißbedingungen, da auch verschleißbedingte geometrische Veränderungen, Spiel oder dergleichen auf diese Weise einfach durch den Kraftspeicher als Verbindungselement zwischen beiden Stößelabschnitten ausgeglichen bzw. aufgenommen werden können.

Erfindungsgemäß vorteilhaft ist die Aktuatorvorrichtung nunmehr so ausgebildet, dass als Reaktion auf die Bestromung der stationären Spulenvorrichtung diese auf die Permanentmagnetmittel einen abstoßenden magnetischen Effekt ausübt, mit der Wirkung, dass die Haftkraft der Permanentmagnetmittel in der ersten Anschlagposition (genauer: an einem dort vorgesehenen stationären Polabschnitt) aufgehoben wird und, vorteilhaft zusätzlich, ein weiterer, axial in der Bewegungsrichtung gelegener Spulenabschnitt der Spulenvorrichtung anziehend mit den Permanentmagnetmitteln zusammenwirkt, mit dem Effekt, dass daraufhin der Anker mit der Ankerstößeleinheit sich aus der ersten Anschlagposition bewegen kann.

Erfindungsgemäß vorteilhaft ist für diesen Betriebszustand die Verbindung zwischen den Ankerstößelabschnitten - im Bereich des Kraftspeichers - so ausgebildet, dass der erste Ankerstößelabschnitt einen - weiter bevorzugt impulsförmigen - axialen Schub auf den zweiten Ankerstößelabschnitt ausübt, mit dem vorteilhaften Effekt, dass durch eine solche Impulsbelastung des zweiten Ankerstößelabschnitts - bzw. eines endseitig daran ansitzenden Ventiltellers oder dergleichen - selbst ein durch Ruß oder Öl verklebter Ventilsitz zuverlässig geöffnet werden kann.

In einer erfindungsgemäßen Weiterbildung ist es dabei sowohl möglich, durch geeignete, axial entlang der Stößeleinheit vorsehbare Puffereinheiten dieses Impulsverhalten geeignet zu beeinflussen bzw. zu dämpfen, genauso wie durch geeignete Ausbildung des Ventiltellers, etwa statisch, elastisch-umklappend oder dergleichen, ein geeignetes Verschluss- und Öffnungsverhalten, insbesondere als Reaktion auf die beschriebene Impulsbeaufschlagung des zweiten Ankerstößelabschnitts, erreicht werden kann.

Die erfindungsgemäß realisierte monostabile Vorrichtung führt dann zu dem Effekt, dass während der Bestromung und durch die beschriebene Schubwirkung entlang der Ankerstößeleinheit etwa ein endseitig am zweiten Ankerstößelabschnitt sitzender Ventilteller ein Ventil öffnet und während der Bestromung geöffnet hält.

Gleichzeitig ist die erfindungsgemäße Vorrichtung weiterbildungsgemäß - und auch unabhängig beansprucht - so ausgestaltet, dass wirksam ein Haften der Permanentmagnetmittel der Ankereinheit in dieser zweiten (Öffnungs-) Position verhindert wird, also etwa ein permanentmagnetisches Haften an einem dem Polabschnitt gegenüberliegenden Jochabschnitt oder dergleichen durch geeignete Ausgestaltung der permanentmagnetischen Flussführung unterbunden wird. Dies führt dann dazu, dass nach Beenden der Bestromung ein - rein permanentmagnetisches - Haften in der zweiten Position verhindert wird, vielmehr durch permanentmagnetische Anziehungswirkung gegenüber dem Polabschnitt ein Zurückbewegen in die erste Ausgangsposition und somit monostabiles Bewegungsverhalten erreicht wird.

In konstruktiv besonders eleganter Weise wird dies dadurch bewirkt, dass ein flussleitend an der magnetischen Flussführung beteiligtes Gehäuse mehrteilig, insbesondere mittels eines radial vorgesehenen Schlitzes zwischen den axial verteilt vorgesehenen Einzel-Spuleneinheiten, so ausgebildet ist, dass in der zweiten Position kein permanentmagnetischer Haltefluss zustande kommt, vielmehr die Flussführung auch in dieser Position so ausgebildet ist, dass das permanentmagnetische Feld über einen Permanentmagnetkreis in Richtung auf den Polabschnitt, also in Richtung auf die erste Anschlagposition, geschlossen wird, so dass nach Beendigung der Bestro mung dann die Permanentmagnetmittel durch Anziehungskraft die Ankereinheit in die erste Anschlagposition zurückführen.

Weiter vorteilhaft während dieses Betriebs ist, dass die bevorzugt als Zugfeder ausgestalteten Kraftspeichermittel zwischen dem ersten und dem zweiten Ankerstößelabschnitt in federnd-elastischer Weise dann den zweiten Ankerstößelabschnitt toleranzausgleichend mitnehmen und für ein stabiles Wieder-Verschließen des Ventilsitzes sorgen.

Während sich die vorliegende Erfindung insbesondere für den beschriebenen Anwendungsfall etwa eines Sekundärluftventils eignet, bei welchem eine hohe Verschluss- bzw. Dichtkraft bei gleichzeitig hoher Magnetkraft über einen längeren Abschnitt der Kraft-Weg-Kennlinie gewährleistet sein muss, ist die vorliegende Erfindung nicht auf diese Verwendung beschränkt, sondern eignet sich prinzipiell für jegliche - elektromagnetische - Stellaufgabe, auch außerhalb eines Ventilbetriebs, bei welcher hohe Stell- und Verschlusskräfte, insbesondere in Verbindung mit günstigem Toleranzausgleich, realisiert werden müssen.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1:: eine schematische Längsschnittansicht einer monostabilen elektromagnetischen Aktuatorvorrichtung gemäß einer ersten Ausführungsform, in der erfindungsgemäßen ersten, stromlos stabilen Anschlagposition zum Verschluss des Ventils;
- Fig. 2:: eine Ansicht des Ausführungsbeispiels der Fig. 1, jedoch mit in die zweite Position bewegter Ankereinheit und dadurch geöffnetem Ventil;
- Fig. 3:: eine Detailansicht des Übergangsbereichs zwischen dem Paar von Ankerstößelabschnitten von Fig. 1 bzw. Fig. 2 mit in diesem Übergangsbereich vorgesehener Zugfeder zum Verbinden dieser Abschnitte;
- Fig. 4 - 8:: eine Abfolge der verschiedenen Bewegungen der Ankereinheit bzw. des Ventiltellers als Reaktion auf Bestromung bzw. Nicht-Bestromung mit darin verdeutlichtem Magnetfluss im Gehäuse bzw. in der Ankereinheit mit Permanentmagnetscheibe.

Die Fig. 1 bis 3 verdeutlichen den konstruktiven Aufbau der vorliegenden Erfindung gemäß einer ersten bevorzugten Ausführungsform: Eine Ankereinheit bestehend aus einem langgestreckten ersten Ankerstößelabschnitt 10, einer daran befestigten Scheiben-Abfolge von Permanentmagnetscheibe 12 und dieser beidseits zugeordnetem Paar von Polscheiben 14, 16 wird axial fortgesetzt mit einem zweiten Ankerstößelabschnitt 18, wobei die Ankerstößelabschnitte 10, 18 entlang der axialen Richtung (Vertikalrichtung der Fig. 1) relativ zueinander bewegbar und auf Zug belastet verbunden sind durch eine Zugfeder 20 als Kraftspeicher, welche jeweilige Ringabsätze 22 und 24 der Ankerstößelabschnitte 10 bzw. 18 übergreift.

In der in Fig. 1 gezeigten Position sitzt dabei die Ankereinheit durch permanentmagnetische Anziehung (vergleiche Fig. 4 mit dem die Ankerkraft beschreibenden Pfeil 30) in einer ersten stromlos stabilen und oberen Anschlagposition an einer stationären Jocheinheit 26 an, welche, mit weiteren flussleitenden und Gehäuseelementen 28, 32, ein eine stationäre Spuleneinheit 34 umschließendes Gehäuse ausbildet.

Die dünnen Pfeile der Fig. 1 verdeutlichen insoweit den durch den Kernabschnitt 26 bzw. die Gehäuseabschnitte 28, 32 verlaufenden permanentmagnetischen Fluss, wobei die Fig. 4 den unbestromten Zustand der Spuleneinheit 34 beschreibt.

In diesem Betriebszustand übt die Zugfeder 20 eine aufwärts gerichtete Zugkraft auf den zweiten Ankerstößelabschnitt 18 sowie einen endseitig daran ansitzenden Ventilteller 36 aus, so dass der Ventilteller 36 dichtend an einem schematisch gezeigten Ventilsitz 38 anliegt. Damit beschreibt die Fig. 1 (bzw. die Fig. 4) einen stabilen Verschlusszustand, welcher in der praktischen Realisierung eine Kraft von bis zu 80 N aufnehmen kann.

Als Reaktion auf eine Bestromung der Ankereinheit 34 (Fig. 5) wird nunmehr, vergleiche den Feldlinienverlauf der Fig. 5, die permanentmagnetische Anziehungskraft der Permanentmagnetscheibe 12 auf die Kerneinheit 26 neutralisiert, und es entsteht eine in der Fig. 5 abwärts gerichtete Kraft (Pfeil 40) auf die Ankereinheit. Verstärkt wird dieser Effekt dadurch, dass durch Bestromung einer gegenüberliegend der Spuleneinheit 34 vorgesehenen zusätzlichen Spuleneinheit 42 (insoweit schließen die Spuleneinheiten 34 bzw. 42 in axialer Richtung den Permanentmagnetabschnitt 12 zwischen sich ein) eine Anziehungskraft auf die Ankereinheit, insbesondere den Permanentmagnetabschnitt 12, ausgeübt wird. Dies führt dazu, dass, wie die Fig. 5 zeigt, aus der (nach wie vor) ersten Anschlagposition sich die Ankereinheit abwärts in Richtung des Pfeils 40 in Bewegung setzt.

Im weiteren Verlauf dieser Bewegung erreicht dann, vergleiche die Fig. 6 bzw. die Variante der Fig. 8 mit einem nicht-magnetischen Anschlagring 5 zwischen Gehäuseabschnitten 32 und 46, die Ankereinheit eine untere Anschlagposition, begrenzt von einem Jochabschnitt 44, welcher zusammen mit einem Gehäuseschalenabschnitt 46 die Spuleneinheit 42 mantelseitig umschließt. Während dieses Betriebs, vergleiche insbesondere die Fig. 2, kommt es bevorzugt zu einem Aneinanderstoßen der Ankerstößelabschnitte 10 und 18, in der Art, dass der Ankerstößelabschnitt 10 stirnseitig einen Impuls auf den zweiten Ankerstößelabschnitt 18 ausübt. Dies hat die vorteilhafte Wirkung, dass etwa eine durch Öl, Ruß oder dergleichen Verschmutzung bewirkte unerwünschte und krafterhöhende Haftung des Ventiltellers 36 am Sitz 38 aufgebrochen wird und so der Öffnungszustand der Fig. 2 erreicht wird. In dieser Rolle hält dann die Zugfeder beide Abschnitte 10, 18 in der gezeigten Weise aneinander, wobei weiterbildungsgemäß an dieser stirnseitigen Übergangsstelle geeignete Puffer- oder dergleichen Dämpfungsmittel vorgesehen sein können, um etwa unerwünschte Schläge zu mindern.

Die Fig. 7 verdeutlicht dann, gegenüber der geöffneten Endlage (zweite Position) der Fig. 6, den Beginn der Rückwärtsbewegung der Ankereinheit zurück in die Ausgangssituation (Fig. 4) bei unbestromten Spuleneinheiten. Es wird deutlich, dass in diesem Zustand der (ausschließlich durch Permanentmagnetscheibe 12 bewirkte) magnetische Flussverlauf durch den Gehäuseabschnitt 12 bzw. den Kernabschnitt 26 fließt, mithin also eine die Ankereinheit aufwärts bewegende permanentmagnetische Anziehungskraft, entlang der Pfeilrichtung 50 aufwärts gerichtet, ausübt.

Dies führt zunächst vorteilhaft dazu, dass sich in der gewünschten monostabilen Weise die Ankereinheit im in der Fig. 7 gezeigten stromlosen Zustand zurück in die Aufwärtsposition bewegt und nicht etwa in der Öffnungsposition (Fig. 2 bzw. Fig. 6) haftet. Der Vergleich der Flussverläufe von Fig. 6 bzw. Fig. 7 verdeutlicht, wie diese vorteilhafte Wirkung entsteht: Durch Vorsehen nämlich eines radial umlaufenden Schlitzes 52 zwischen einem oberen Gehäusemantelabschnitt 32 und einem unteren Gehäusemantelabschnitt 46 ist die Geometrie des Gehäuses so gestaltet, dass zu keinem Zustand ein (permanent-) magnetischer Flussverlauf durch den Gehäuseabschnitt 46 (bzw. einen inneren Jochabschnitt 44) laufen kann, mit anderen Worten, die Ankereinheit mit ihrer Permanentmagnetscheibe 12 nicht nach abwärts gezogen wird bzw. dort haftet. Vielmehr sorgt die mantelseitige Gehäuseschale 32, die auch in der zweiten Position mantelseitig die Scheibenanordnung 12, 14 16 unter Ausbildung eines Luftspalts umgibt, dafür, dass stets eine permanentmagnetische Anziehungskraft aufwärts, d.h. in Richtung auf die Kerneinheit 26, gerichtet ist.

Entsprechend schließt gemäß Pfeilbewegung 50 die Ankereinheit in unbestromtem Zustand wiederum das Ventil, wobei die (starke) Permanentmagnetwirkung in Verbindung mit der toleranzausgleichenden Wirkung der Zugfeder 20 ein harmonisches, sicheres Schließen des Ventils bewirkt.

## Patentansprüche

1. Monostabile elektromagnetische Aktuatorvorrichtung, insbesondere Schaltaktuatorvorrichtung, mit
einer zum Durchführen eines Stellvorgangs als Reaktion auf eine Bestromung einer stationären Spulenvorrichtung (34, 42) antreibbaren, Permanentmagnetmittel (12) aufweisenden Ankereinheit mit einer ansitzenden Ankerstößeleinheit (10, 18),
**dadurch gekennzeichnet, dass**
die Ankereinheit so vorgesehen und ausgebildet ist, dass sie als Reaktion auf die Bestromung mittels magnetischer Abstoßung aus einer ersten stromlos stabilen Anschlagposition in eine zweite, stromlos instabile Position bewegt werden kann,
und die Ankerstößeleinheit axial mehrteilig ausgebildet ist, wobei ein erster Ankerstößelabschnitt (10) und ein zweiter Ankerstößelabschnitt (18) mittels eines auf Zug belastbaren Kraftspeichers (20), insbesondere Zugfeder, axial zueinander beweglich gekoppelt sind.

2. Vorrichtung nach Anspruch 1, **dadurch gekennzeichnet, dass** der erste Ankerstößelabschnitt an den Permanentmagnetmitteln ansitzt, insbesondere unlösbar mit diesen verbunden ist, und der zweite Ankerstößelabschnitt zum Zusammenwirken mit einem Stellpartner (36), insbesondere Ventilelement, ausgebildet ist

3. Vorrichtung nach Anspruch 1 oder 2, **dadurch gekennzeichnet, dass** der erste und der zweite Ankerstößelabschnitt so relativ zueinander geführt sind, dass als Reaktion auf die Bestromung und die Bewegung in die zweite Position die Ankerstößelabschnitte stirnseitig aneinander stoßen, insbesondere der erste Ankerstößelabschnitt einen Impuls auf den zweiten Ankerstößelabschnitt überträgt.

4. Vorrichtung nach Anspruch 3, **gekennzeichnet durch** Puffer- und/oder Dämpfungsmittel im Stoßbereich zwischen dem ersten und dem zweiten Ankerstößelabschnitt.

5. Vorrichtung nach einem der Ansprüche 1 bis 4, **dadurch gekennzeichnet, dass** der erste und der zweite Ankerstößelabschnitt so relativ zueinander geführt sind, dass in der erste stromlos stabilen Anschlagposition und/oder als Reaktion auf eine Rückwärtsbewegung der Ankereinheit nach einem Beenden der Bestromung der Kraftspeicher eine federnde Zugkraft auf den zweiten Ankerstößelabschnitt ausübt.

6. Vorrichtung nach einem der Ansprüche 1 bis 5, **dadurch gekennzeichnet, dass** die Spulenvorrichtung entlang der axialen Richtung mehrteilig realisiert und so geschaltet ist, dass die Ankereinheit, entlang der Richtung der Abstoßung, durch die Bestromung von einem Spulenabschnitt (42) der Spulenvorrichtung zusätzlich magnetisch angesogen wird.

7. Vorrichtung nach einem der Ansprüche 1 bis 6, **dadurch gekennzeichnet, dass** die mehrteilig ausgebildete Spulenvorrichtung in einem sich axial erstreckenden, magnetisch flussleitenden Gehäuse (32, 46) so vorgesehen ist, dass die Permanentmagnetmittel (12) der Ankereinheit axial zwischen jeweiligen Spulenabschnitten (34, 42) bewegbar sind.

8. Vorrichtung nach Anspruch 7, **dadurch gekennzeichnet, dass** das Gehäuse zur magnetischen Flussführung so ausgestaltet ist, dass in der zweiten, stromlos instabilen Position der Ankereinheit bei unbestromter Spulenvorrichtung kein eine Haftwirkung der Permanentmittel in der zweiten Position bewirkender magnetischer Fluss durch das Gehäuse fließt.

9. Vorrichtung nach Anspruch 7 oder 8, **dadurch gekennzeichnet, dass** das Gehäuse einen insbesondere radial umlaufenden, eine magnetische Flussführung unterbrechenden Schlitz (52) zwischen den Spulenabschnitten aufweist.

10. Monostabile elektromagnetische Aktuatorvorrichtung, insbesondere Schaltaktuatorvorrichtung, mit
einer zum Durchführen eines Stellvorgangs als Reaktion auf eine Bestromung einer stationären mehrteilg ausgebildeten Spulenvorrichtung (34, 42) antreibbaren, Permanentmagnetmittel (12) aufweisenden Ankereinheit mit einer ansitzenden Ankerstößeleinheit (10, 18),
wobei die Ankereinheit so vorgesehen und ausgebildet ist, dass sie als Reaktion auf die Bestromung mittels magnetischer Abstoßung aus einer ersten stromlos stabilen Anschlagposition in eine zweite, stromlos instabile Position bewegt werden kann,
und die mehrteilig ausgebildete Spulenvorrichtung in einem sich axial erstreckenden, magnetisch flussleitenden Gehäuse so vorgesehen ist, dass die Permanentmagnetmittel der Ankereinheit axial zwischen jeweiligen Spulenabschnitten bewegbar sind und das Gehäuse zur magnetischen Flussführung so ausgestaltet ist, dass in der zweiten, stromlos instabilen Position der Ankereinheit bei unbestromter Spulenvorrichtung kein eine Haftwirkung der Permanentmittel in der zweiten Position bewirkender magnetischer Fluss durch das Gehäuse fließt, **dadurch gekennzeichnet, dass**
das Gehäuse so ausgestaltet ist, dass in der zweiten Position bei unbestromter Spulenvorrichtung eine magnetische Rückstellkraft in die erste Anschlagposition durch eine Flussführung über die Permanentmagnetmittel (12) und den Permanentmagnetmitteln benachbarte Gehäuseabschnitte (32) entsteht, wobei das Gehäuse einen eine magnetische Flussführung unterbrechenden Schlitz 52 zwischen den Spulenabschnitten aufweist.

11. Vorrichtung nach einem der Ansprüche 1 bis 10, **dadurch gekennzeichnet, dass** die Vorrichtung zur Realisierung eines stromlos geschlossenen Ventils so ausgestaltet ist, dass in der ersten Anschlagposition ein an der Ankerstößeleinheit sitzender Ventilteller (36) oder dergleichen Dichtelement eine Verschlussposition einnimmt.

12. Verwendung der Vorrichtung nach einem der Ansprüche 1 bis 11 zur Realisierung eines Sekundärluftventils, insbesondere für den Kraftfahrzeugbau.

## Claims

1. A monostable electromagnetic actuator device, in particular a shift actuator device, with an armature unit, having permanent magnetic means (12) that can be driven so as to execute a positioning event in reaction to an energisation of a stationary coil device (34, 42), with an armature plunger unit (10, 18) located in the armature unit,
**characterised in that**,
the armature unit is provided and designed such that it can be moved as a reaction to the energisation by means of magnetic repulsion from a first, currentless, stable stop position into a second, currentless, unstable position, and the armature plunger unit is designed in the form of multiple axial parts, wherein
a first armature plunger section (10) and a second armature plunger section (18) are coupled such that they can move axially relative to one another by means of an energy store (20) that can be loaded in tension, in particular a tension spring.

2. The device in accordance with Claim 1,
**characterised in that**,
the first armature plunger section in located in the permanent magnetic means, in particular is non-detachably connected with the latter, and the second armature plunger section is designed so as to interact with a positioning partner (36), in particular a valve element.

3. The device in accordance with Claim 1 or 2,
**characterised in that**,
the first and the second armature plunger section are managed relative to one another such that in reaction to the energisation and the movement into the second position the end faces of the armature plunger sections impact on one another, in particular the first armature plunger section transfers an impulse onto the second armature plunger section.

4. The device in accordance with Claim 3,
**characterised by**
buffering and/or damping means in the impact region between the first and the second armature plunger sections.

5. The device in accordance with one of the Claims 1 to 4,
**characterised in that**,
the first and the armature plunger sections are managed relative to one another such that in the first, currentless, stable stop position and/or in reaction to a return movement of the armature unit after termination of energisation the energy store exerts a tensile spring force onto the second armature plunger section.

6. The device in accordance with one of the Claims 1 to 5,
**characterised in that**,
the coil device is implemented in multiple parts along the axial direction and is electrically connected such that the armature unit is additionally magnetically attracted in the repulsion direction by the energisation of a coil section (42) of the coil device.

7. The device in accordance with one of the Claims 1 to 6,
**characterised in that**,
the coil device of multiple part design is provided in an axially extending, magnetic flux conducting, housing (32, 46) such that the permanent magnetic means (12) of the armature unit can be moved axially between respective coil sections (34, 42).

8. The device in accordance with Claim 7,
**characterised in that**,
for purposes of magnetic flux path management the housing is equipped such that in the second, currentless, unstable position of the armature unit with a non-energised coil device no magnetic flux flows through the housing to cause a detention action by the permanent means in the second position.

9. The device in accordance with Claim 7 or 8,
**characterised in that**,
the housing has a slot (52) between the coil sections, in particular a radial slot around the periphery, that interrupts a magnetic flux path.

10. A monostable electromagnetic actuator device, in particular a shift actuator device, with an armature unit, having permanent magnetic means (12) that can be driven so as to execute a positioning event in reaction to an energisation of a stationary coil device (34, 42) of multipart design, with an armature plunger unit (10, 18) located in the armature unit, wherein
the armature unit is provided and designed such that it can be moved as a reaction to the energisation by means of magnetic repulsion from a first, currentless, stable stop position into a second, currentless, unstable position, and the coil device of multipart design is provided in an axially extending, magnetic flux conducting housing, such that the permanent magnetic means of the armature unit can be moved axially between respective coil sections, and the housing is configured for purposes of magnetic flux path management such that in the second, currentless, unstable position of the armature unit with a non-energised coil device no magnetic flux flows through the housing to cause a detention action by the permanent means in the second position,
**characterised in that**,
the housing is configured such that in the second position with a non-energised coil device a magnetic restoring force into the first stop position arises by means of flux path management via the permanent magnetic means (12) and the housing sections (32) adjacent to the permanent magnetic means, wherein
the housing has a slot (52) between the coil sections that interrupts a magnetic flux path.

11. The device in accordance with one of the Claims 1 to 10,
**characterised in that**,
the device for purposes of implementing a currentless, closed valve is configured such that in the first stop position a valve plate (36) or similar sealing element located on the armature plunger unit assumes a closed position.

12. A use of the device in accordance with one of the Claims 1 to 11 for purposes of implementing a secondary air valve, in particular in automotive vehicle construction.

## Revendications

1. Ensemble d'actionneur électromagnétique monostable, en particulier ensemble d'actionneur de commutation, présentant
une unité d'induit présentant des moyens (12) à aimant permanent et apte à être entraînée pour réaliser une opération de réglage en réaction à l'alimentation en courant d'un ensemble de bobine stationnaire (34, 42) et une unité fixe de percussion d'induit (10, 18), **caractérisé en ce que** l'unité d'induit est prévue et configurée de manière à, en réaction à l'alimentation, pouvoir être déplacée au moyen d'une répulsion magnétique depuis une première position stable de butée sans courant jusque dans une deuxième position instable sans courant et **en ce que** l'unité de percussion d'induit est configurée en plusieurs pièces axiales, une première partie (10) de percussion d'induit et une deuxième partie (18) de percussion d'induit étant accouplées de manière mobile axialement l'une à l'autre au moyen d'un accumulateur de force (20) pouvant être sollicité en traction, en particulier un ressort de traction.

2. Ensemble selon la revendication 1, **caractérisé en ce que** la première partie de percussion d'induit repose sur les moyens à aimant permanent et est reliée à ces derniers en particulier de manière non libérable et **en ce que** la deuxième partie de percussion d'induit est configurée pour coopérer avec un partenaire de réglage (36), en particulier un élément de soupape.

3. Ensemble selon les revendications 1 ou 2, **caractérisé en ce que** la première et la deuxième partie de percussion d'induit sont guidées l'une par rapport à l'autre de telle sorte qu'en réaction à l'alimentation en courant et au déplacement dans la deuxième position, les parties de percussion d'induit se percutent l'une l'autre frontalement, et en particulier de telle sorte que la première partie de percussion d'induit transfère une impulsion sur la deuxième partie de percussion d'induit.

4. Ensemble selon la revendication 3, **caractérisé par** des moyens de tampon et/ou d'amortissement dans la partie de percussion entre la première et la deuxième partie de percussion d'induit.

5. Ensemble selon l'une des revendications 1 à 4, **caractérisé en ce que** la première et la deuxième partie de percussion d'induit sont guidées l'une par rapport à l'autre de telle sorte que dans la première position de butée stable sans courant et/ou en réaction à un déplacement de recul de l'unité d'induit après la fin de l'alimentation en courant, l'accumulateur de force exerce une force de traction élastique sur la deuxième partie de percussion d'induit.

6. Ensemble selon l'une des revendications 1 à 5, **caractérisé en ce que** l'ensemble de bobine est réalisé en plusieurs pièces dans la direction axiale et est raccordé de telle sorte que l'unité d'induit soit de plus attirée magnétiquement dans la direction de la répulsion par l'alimentation en courant par une partie (42) de l'ensemble de bobine.

7. Ensemble selon l'une des revendications 1 à 6, **caractérisé en ce que** l'ensemble de bobine réalisé en plusieurs pièces est prévu dans un boîtier (32, 46) conduisant le flux magnétique et s'étendant axialement de telle sorte que les moyens (12) à aimant permanent de l'unité d'induit puissent être déplacés axialement entre chaque partie de bobine (34, 42).

8. Ensemble selon la revendication 7, **caractérisé en ce que** le boîtier de guidage du flux magnétique est configuré de telle sorte que dans la deuxième position instable sans courant de l'unité d'induit, l'ensemble de bobine n'étant pas alimenté en courant, aucun flux magnétique ne traverse le boîtier en exerçant un effet d'adhérence des moyens permanents dans la deuxième position.

9. Ensemble selon les revendications 7 ou 8, **caractérisé en ce que** le boîtier présente une fente (52) qui s'étend en particulier radialement entre les parties de bobine et qui interrompt le guidage du flux magnétique.

10. Ensemble d'actionneur électromagnétique monostable, en particulier ensemble d'actionneur de commutation, présentant une unité d'induit dotée d'une unité fixe de percussion d'induit (10, 18), présentant des moyens (12) à aimant permanent et apte à être entraînée pour réaliser une opération de réglage en réaction à l'alimentation en courant d'un ensemble de bobine stationnaire (34, 42) réalisé en plusieurs pièces, l'unité d'induit étant prévue et configurée de manière à, en réaction à l'alimentation, pouvoir être déplacée au moyen d'une répulsion magnétique depuis une première position stable de butée sans courant jusque dans une deuxième position instable sans courant, et l'ensemble de bobine réalisé en plusieurs pièces étant prévu dans un boîtier conduisant le flux magnétique et s'étendant axialement de telle sorte que les moyens à aimant permanent de l'unité d'induit puissent être déplacés axialement entre chaque partie de bobine, et le boîtier de guidage du flux magnétique étant configuré de telle sorte que dans la deuxième position instable sans courant de l'unité d'induit, l'ensemble de bobine n'étant pas alimenté en courant, aucun flux magnétique ne traverse le boîtier en exerçant un effet d'adhérence des moyens permanents dans la deuxième position, **caractérisé en ce que** le boîtier est configuré de telle sorte qu'une force magnétique de rappel soit exercée dans la première position de butée, dans la deuxième position, lorsque l'ensemble de bobine n'est pas alimenté en courant, par le guidage du flux par l'intermédiaire des moyens (12) à aimant permanent et les parties de boîtier (32) voisines des moyens à aimant permanent, le boîtier présentant une fente (52) qui s'étend en particulier radialement entre les parties de bobine et qui interrompt le guidage du flux magnétique.

11. Ensemble selon l'une des revendications 1 à 10, **caractérisé en ce que** l'ensemble est configuré pour réaliser une soupape fermée en l'absence de courant, de telle sorte que dans la première position de butée, un plateau de soupape (36) reposant sur l'unité de percussion d'induit ou un élément d'étanchéité similaire prend une position de fermeture.

12. Utilisation de l'ensemble selon l'une des revendications 1 à 11 pour réaliser une soupape d'air secondaire, en particulier pour la construction de véhicules automobiles.
